# EUROPÄISCHE PATENTSCHRIFT

(11) **EP 1 366 501 B1**
(45) Veröffentlichungstag und Bekanntmachung des Hinweises auf die Patenterteilung: **19.01.2005**
(21) Anmeldenummer: 02716615.6
(22) Anmeldetag: 20.02.2002
(51) Int. Cl.: H01H 9/34

(54) **NIEDERSPANNUNGS-LEISTUNGSSCHALTER MIT EINEM LICHTBOGEN-LÖSCHSYSTEM**
LOW-VOLTAGE CIRCUIT BREAKER WITH AN ELECTRIC ARC EXTINCTION SYSTEM
INTERRUPTEUR DE PUISSANCE A BASSE TENSION, A SYSTEME D'EXTINCTION D'ARC ELECTRIQUE

(30) Priorität: 06.03.2001 DE 20104325 U
(43) Veröffentlichungstag der Anmeldung: 03.12.2003
(73) Patentinhaber: SIEMENS AKTIENGESELLSCHAFT, 80333 München (DE)
(72) Erfinder: BACH, Michael, 12437 Berlin (DE); SCHMIDT, Detlev, 12055 Berlin (DE); SEBEKOW, Michael, 13125 Berlin (DE); SEIDLER, Guenter, 13359 Berlin (DE); THIEDE, Ingo, 12159 Berlin (DE); TUERKMEN, Sezai, Berlin 13629 (DE)
(86) Internationale Anmeldenummer: PCT/DE2002/000654
(87) Internationale Veröffentlichungsnummer: WO 2002/071428

(56) Entgegenhaltungen:
- WO-A-98/47161
- US-A- 3 296 402

## Beschreibung

Die Erfindung betrifft einen Niederspannungs-Leistungsschalter mit einem Lichtbogen-Löschsystem, insbesondere für Niederspannungs-Leistungsschalter größter Nennstromstärken, bei welchen in einem sich über die gesamte Polbreite erstreckenden Kammergehäuse parallele Lichtbogen-Löschkammereinsätze vorgesehen sind.

In Luft schaltende Niederspannungsschaltgeräte, wie Niederspannungs-Leistungsschalter, benötigen zum Betrieb eine Lichtbogenlöscheinrichtung, in Form von Löschkammern zur Abkühlung und Löschung von Lichtbögen, die bei der Kontakttrennung auftreten, um auftretende Schaltlichtbögen ohne Beeinträchtigung des Leistungsschalters selbst und angrenzender Anlagenteile oder sonstiger Baugruppen zum Erlöschen zu bringen, weil andernfalls die Gefahr besteht, dass die heißen und somit ionisierten Lichtbogengase elektrische Überschläge verursachen oder andere Schäden bewirken, wobei jede Lichtbogenlöschkammer im allgemeinen aus einer Vielzahl von zwischen zwei Seitenwänden angeordneten Löschblechen besteht, die zur Abkühlung und Löschung des Lichtbogens beitragen.

Bei den konventionellen Lichtbogen-Löscheinrichtungen für Niederspannungs-Leistungsschalter sind zwei grundsätzlich verschiedene Bauformen bekannt. Bei großen Leistungsschaltern werden bisher im wesentlichen herkömmlich als Bauelement gesondert hergestellte komplette Löschkammern, also ein stabiles lichtbogen-, druck- und temperaturfestes Gehäuse mit darin befindlichen Löschblechen und einer geeigneten Ausblasvorrichtung auf den Leistungsschalter aufgesetzt. In der Regel wird eine Löschkammer je Pol vorgesehen. Diese Kammer hat ein komplettes Gehäuse, das eine Festigkeit aufweist, die sowohl den mechanischen als auch den elektrischen Kräften des darin auftretenden zu löschenden Lichtbogens, insbesondere in bezug auf den Druck und die Temperatur der Schaltgase, angemessen ist. In dieser Kammer befinden sich die Löschbleche. Die Kammer kann dabei als topfartiger Schacht ausgebildet sein, in den die Bleche eingesteckt sind, oder als eine Konstruktion aus Halbschalen bei der eine Vorrichtung benötigt wird, um die Bleche erst in die eine Halbschale einzusetzen, dann die zweite Halbschale aufzusetzen und letztlich beide zu verbinden.

Als zweite Bauform finden Löschkammereinsätze Verwendung, bei denen nur die Funktion der eigentlichen Lichtbogenlöschung in einer Einheit erreichbar ist. Diese Gebilde sind aber nicht in der Lage, den im Zusammenhang mit dem Lichtbogen auftretenden Druck auszuhalten. Deshalb werden diese Einsätze in einen, im oder am Schaltergehäuse vorgesehenen Schacht eingesetzt. Diese Bauform ist bisher vorwiegend bei kleinen Kompaktleistungsschaltern gebräuchlich, findet aber zunehmend auch bei größeren Leistungsschaltern Anwendung, wo die Gehäuse diese Räume, also den Schaltraum und den Löschraum, umkleiden.

Bei beiden Bauarten stellt sich bezüglich der Verbindung mit dem Hauptkörper des Leistungsschalters und der Verbindung ihrer Einzelteile untereinander die Aufgabe, die technisch erforderlichen Spalte und Fugen gegen den Durchtritt von ionisierten Lichtbogengasen abzudichten und elektrische Überschläge durch eventuell dennoch austretende Gase zu verhindern.

Die Lichtbogenlöschkammern können ganz unterschiedliche Dimensionen aufweisen, die von den Abmessungen des gesamten Kontaktsystems abhängig sind, denn die Lichtbogenlöschkammer soll ja den Lichtbogen aufnehmen, der von dem Kontaktsystem abläuft. Dabei weisen Niederspannungs-Leistungsschalter mit hohem Nennstrom, abhängig vom Nenn- oder Dauerstrom des Schalters, funktionsbedingt ein körperlich sehr breites Kontaktsystem auf.

Man kann die Auffassung vertreten, dass die Lichtbogenlöschkammer nicht die ganze Breite aufweisen muss, sondern dass es genügt, den Lichtbogen über ein Horn zusammenzuführen und dann in eine relativ schmale Kammer zu führen, die so bemessen ist, dass sie das Schaltvermögen aufweist, das sich aus den Kurzschlußschaltvermögen des Schalters ergibt.

Wenn aber das Kontaktsystem breiter ist, als die Lichtbogenlöschkammer, führt das zu einem System, bei dem Leitstücke vorgesehen sind, damit der Lichtbogen von allen eventuell zündenden Teillichtbögen übernommen wird, und bei welchem die Leitstücke den Lichtbogen auf vorgesehene Lichtbogenhörner führen, die in die Kammer münden. Das bedeutet aber, dass diese zusätzlichen Leitstücke erforderlich sind, was zu einem zusätzlichen Material- und Montageaufwand und einem dadurch verursachten zusätzlichen Kostenaufwand führt.

Es hat sich aber erwiesen, dass es vorteilhaft und zweckmäßig ist, wenn die Kammer so breit ist, wie das Kontaktsystem und dass der Schaltlichtbogen, gleichgültig ob er links, rechts oder in der Mitte abläuft, in die Löschkammer hineinläuft und sich dort verbreiten kann. Extrem breite Lichtbogenlöschkammern sind allerdings in Bezug auf das Löschverhalten bei Kurzschlußstromabschaltungen in gewissem Rahmen als ungünstig anzusehen. Deshalb wird der zur Verfügung stehende Raum vorteilhaft modulartig mit kleineren Einsätzen ausgefüllt.

Eine derartige Anordnung wird in der DE 197 15 116 C2 vorgeschlagen. Hier ist ein Lichtbogenkammersystem mit einem Kammerkörper beschrieben, bei dem an den Innenseiten zweier gegenüberliegenden Seitenwände eine Vielzahl von Nuten angeordnet sind und eine Mehrzahl von Lichtbogenkammer-modulen, die jeweils zwei gegenüberliegende Seitenteile aufweisen, zwischen denen jeweils eine Vielzahl von Löschblechen angeordnet sind wobei die Lichtbogenkammermodule mit den Seitenteilen in die entsprechenden Nuten der Seitenwände eingesetzt werden.

Die in den Wänden des Kammerkörpers vorgesehenen Nuten verringern die Festigkeit desselben und der Grundkörper muss insgesamt eine größere Materialstärke aufweisen. Das bedeutet einen erhöhten Materialaufwand und ein erhöhtes Gewicht. Eine weitere Lichtbogenlöschanordnung zeigt das DE 17 46 087 U1. In einem Halterahmen, der durch zwei flache Elemente und zwei U-förmige Elemente gebildet wird, sind eine Mehrzahl von isolierenden Profilkörpern angeordnet, wobei in den Randbereichen jeweils U-förmige Profilkörper und dazwischen doppel-T-förmige Profilkörper angeordnet sind, so dass zwischen zwei benachbarten Profilkörpern Hohlräume entstehen. An den Innenseiten dieser Hohlräume sind Rillen zur Aufnahme von Löschblechen vorgesehen. Diese Anordnung kann als Lichtbogenlöschkammer verstanden werden, es werden aber keine Lichtbogenkammermodule verwendet und es existiert auch kein Kammerkörper, da die Profilelemente lediglich mit einem Halterahmen zusammengehalten werden.

Die Aufgabe der Erfindung besteht deshalb darin, einen Niederspannungs-Leistungsschalter zu schaffen, dessen Lichtbogenlöscheinrichtung sich auf einfache Weise an eine vorgegebene Schaltleistung anpassen läßt und keine festigkeitsmindernden Elemente, wie Nuten in den Gehäusewandungen aufweist.

Diese Aufgabe wird bei einem Niederspannungs-Leistungsschalter mit den Merkmalen des Oberbegriffes des Anspruches 1 (WO 98/47161) dadurch gelöst, dass zur Halterung der Lichtbogen-Löschkammereinsätze eine oder mehrere den Gesamtlichtbogenlöschraum des Kammergehäuses in Abteilungen unterteilende Zwischenwände vorgesehen sind, wobei diese Zwischenwände als Bestandteil des Kammergehäuses ausgebildet sind.

Die genannten Zwischenwände sind zweckmäßig parallel zueinander und im gleichen Abstand voneinander angeordnet. Dann werden untereinander gleich große Abteilungen im Gesamtlichtbogen-Löschraum gebildet. Die Zwischenwände können aber auch in unterschiedlichen Abständen voneinander angeordnet sein, derart, dass Abteilungen unterschiedlicher Größe entstehen.

Diese unterschiedlichen Anordnungen können in Abhängigkeit von einer unterschiedlichen Verteilung der Kontakthebel mit oder ohne Vorkontakt und Lichtbogenhorn auf dem Kontaktträger vorgesehen werden, da in Abhängigkeit von der Verteilung derselben auch die Verteilung von Fußpunkten für die sich bildenden Teillichtbögen zweckmäßig ausgestaltet werden sollte.

In jede dieser durch die genannten Zwischenwände gebildeten Abteilungen wird eine passende Löschblechkartusche eingesetzt.

Diese Löschblechkartuschen bestehen aus einer Mehrzahl von Löschblechen, welche zwischen zwei parallel zueinander angeordneten Isolierwänden angeordnet sind und bilden selbstständige einzeln einsetzbare beziehungsweise herausnehmbare Bauteile.

Zur Abstützung und Aufnahme der Löschblechkartuschen weisen die Zwischenwände Stützelemente und Halterungen für die Isolierwände der Löschblechkartuschen auf. Zur Arretierung der Löschblechkartuschen im Gesamtlichtbogenlöschraum ist pro Schaltpol ein Löschkammerdeckel vorgesehen. Löschkammerdeckel und Löschblechkartuschen sind dabei unabhängig voneinander, und können einzeln eingesetzt und entnommen werden.

Entsprechend der Verteilung der Kontakthebel mit oder ohne Vorkontakt und Lichtbogenhörnern und der Verteilung der Fußpunkte für die Teillichtbögen durch die Anordnung der Löschblechkartuschen sind auf der festen Anschlußschiene des Niederspannungs-Leistungsschalters Lichtbogenleithörner vorgesehen. Dabei ist vorteilhaft für jede Teillöscheinrichtung ein Lichtbogenleithorn auf der festen Anschlußschiene angeordnet.

Die Erfindung soll nachfolgend zum besseren Verständnis anhand eines bevorzugten, den Schutzumfang nicht einschränkenden, Ausführungsbeispiels näher erläutert werden.

Die einzige Figur zeigt einen dreipoligen Niederspannungs-Leistungsschalter in einer Schnittdarstellung.

Bei dem in der Figur in einer Schnittdarstellung gezeigten Niederspannungs-Leistungsschalter 1 sind die Schalterfüße 2, 3, die Seitenwände 4, 5 und die drei Schaltpole 6, 7, 8 zu erkennen. Dabei sind im vorliegenden Beispiel die Schaltpole 6, 7, 8 als mögliche unterschiedliche Ausführungsbeispiele dargestellt.

Im linken Schaltpol 6 der Figur ist eine sich über die gesamte Breite des Gesamtlichtbogenlöschraums 9 erstreckende herkömmliche Löschblechanordnung 10 mit darunter befindlichen, über die Breite des Schaltpoles 6 gleichmäßig verteilten Lichtbogenleithörnern 11 gezeigt, sowie die bewegbaren Kontakthebel 12 auf dem bewegbaren Kontaktträger 13. Den oberen Abschluß des Gesamtlichtbogenlöschraums 9 bildet ein Löschkammerdeckel 43, der zugleich die Arretierung der Löschblechanordnung 10 übernimmt. Eine derartige Ausführung des Löschsystems ist bei der herkömmlichen Kontakthebelanordnung üblich, bei welcher außen Kontakthebel ohne Vorkontakt angeordnet sind und mittig Kontakthebel mit Vorkontakt.

Beim mittleren Schaltpol 7 ist der Gesamtlichtbogenlöschraum 14 durch zwei Zwischenwände 15, 16 unterteilt, derart, dass an den seitlichen Randbereichen des Gesamtlichtbogenlöschraumes 14 zwei schmalere Abteilungen 17, 19 gebildet werden und im mittleren Bereich eine breitere Abteilung 18. Die Zwischenwände 15, 16 sind Bestandteil des Gehäuses und weisen Stützelemente 20 und Halterungen 21 für die Isolierwände 22, 23, 24, 25, 26, 27 der Löschblechkartuschen 28, 29, 30 auf. Den oberen Abschluß des Gesamtlichtbogenlöschraums 14 bildet ein Löschkammerdeckel 44, der zugleich die Arretierung der Löschblechkartuschen 28, 29, 30 übernimmt.

Beim rechten Schaltpol 8 ist der Gesamtlichtbogenlöschraum 31 durch eine Zwischenwand 32 in zwei Abteilungen 33, 34 unterteilt, welche beide die gleiche Größe aufweisen. Die Zwischenwand 32 ist auch hier Bestandteil des Gehäuses und weist Stützelemente 35 und Halterungen 36 für die Isolierwände 37, 38, 39, 40 der Löschblechkartuschen 41, 42 auf. Den oberen Abschluß des Gesamtlichtbogenlöschraums 31 bildet ein Löschkammerdeckel 45, der zugleich die Arretierung der Löschblechkartuschen 41, 42 übernimmt.

Der wesentliche Vorteil der erfindungsgemäßen Lösung liegt in der Halterung der Löschblechkartuschen in der Löschkammer. Der mechanische Unterschied besteht darin, dass statt der Nuten im Kammergehäuse, in welche die Löschblechpakete eingeschoben werden, Zwischenwände zur Halterung der Löschblechpakete in der Löschkammer vorgesehen sind.

### Bezugszeichenliste

- 1: Niederspannungs-Leistungsschalter
- 2: Schalterfuß
- 3: Schalterfuß
- 4: Seitenwand
- 5: Seitenwand
- 6: Schaltpol
- 7: Schaltpol
- 8: Schaltpol
- 9: Gesamtlichtbogenlöschraum
- 10: Löschblechanordnung
- 11: Lichtbogenleithorn
- 12: Kontakthebel
- 13: Kontaktträger
- 14: Gesamtlichtbogenlöschraum
- 15: Zwischenwand
- 16: Zwischenwand
- 17: Abteilung
- 18: Abteilung
- 19: Abteilung
- 20: Stützelement
- 21: Halterung
- 22: Isolierwand
- 23: Isolierwand
- 24: Isolierwand
- 25: Isolierwand
- 26: Isolierwand
- 27: Isolierwand
- 28: Löschblechkartusche
- 29: Löschblechkartusche
- 30: Löschblechkartusche
- 31: Gesamtlichtbogenlöschraum
- 32: Zwischenwand
- 33: Abteilung
- 34: Abteilung
- 35: Stützelement
- 36: Halterung
- 37: Isolierwand
- 38: Isolierwand
- 39: Isolierwand
- 40: Isolierwand
- 41: Löschblechkartusche
- 42: Löschblechkartusche
- 43: Löschkammerdeckel
- 44: Löschkammerdeckel
- 45: Löschkammerdeckel

## Patentansprüche

1. Niederspannungs-Leistungsschalter (1) mit einem Lichtbogen-Löschsystem für Niederspannungs-Leistungsschalter größter Nennstromstärken, mit in einem sich über die gesamte Polbreite erstreckenden, einen Gesamtlichtbogenlöschraum umfassenden Kammergehäuse angeordneten parallelen Lichtbogen-Löschkammereinsätzen (28, 29, 30; 41, 42), wobei die Lichtbogen-Löschkammereinsätze jeweils zwei gegenüberliegende Seitenelemente und eine Vielzahl von an den Seitenelementen gehaltenen Löschblechen aufweisen, wobei
zur Halterung der Lichtbogen-Löschkammereinsätze eine oder mehrere den Gesamtlichtbogenlöschraum (14; 31) des Kammergehäuses in Abteilungen (17, 18, 19; 33, 34) unterteilende Zwischenwände (15, 16; 32) vorgesehen sind, **dadurch gekennzeichnet, dass** diese Zwischenwände (15, 16; 32) als Bestandteil des Kammergehäuses ausgebildet sind.

2. Niederspannungs-Leistungsschalter nach Anspruch 1,
**dadurch gekennzeichnet,**
**dass** die Zwischenwände (15, 16; 32) parallel zueinander angeordnet sind.

3. Niederspannungs-Leistungsschalter nach einem der vorangehenden Ansprüche,
**dadurch gekennzeichnet,**
**dass** die Abteilungen unterschiedlich groß ausgebildet sind.

4. Niederspannungs-Leistungsschalter nach einem der vorangehenden Ansprüche,
**dadurch gekennzeichnet,**
**dass** in jeder dieser durch die genannten Zwischenwände (15, 16; 32) gebildeten Abteilungen (17, 18, 19; 33, 34) eine passende Löschblechkartusche (28, 29, 30; 41, 42) eingesetzt ist.

5. Niederspannungs-Leistungsschalter nach Anspruch 4,
**dadurch gekennzeichnet,**
**dass** jede Löschblechkartusche (28, 29, 30; 41, 42) aus einer Mehrzahl von Löschblechen besteht, welche zwischen zwei parallel zueinander angeordneten Isolierwänden (22, 23, 24, 25, 26, 27) angeordnet sind und dass sie ein selbstständiges einzeln einsetzbares beziehungsweise herausnehmbares Bauteil bildet.

6. Niederspannungs-Leistungsschalter nach einem der vorangehenden Ansprüche,
**dadurch gekennzeichnet,**
**dass** die Zwischenwände (15, 16; 32) zur Abstützung und Aufnahme der Löschblechkartuschen (28, 29, 30; 41, 42) Stützelemente und Halterungen für die Isolierwände (22, 23, 24, 25, 26, 27) der Löschblechkartuschen (28, 29, 30; 41, 42) aufweisen.

7. Niederspannungs-Leistungsschalter nach Anspruch 4,
**dadurch gekennzeichnet,**
**dass** zur Arretierung der Löschblechkartuschen (28, 29, 30; 41, 42) im Gesamtlichtbogenlöschraum (9; 14; 31) pro Schaltpol (6, 7, 8) ein Löschkammerdeckel (43, 44, 45) vorgesehen ist.

8. Niederspannungs-Leistungsschalter nach einem der vorangehenden Ansprüche,
**dadurch gekennzeichnet,**
**dass** auf der festen Anschlußschiene des Niederspannungs-Leistungsschalters Lichtbogenleithörner (11) vorgesehen sind.

9. Niederspannungs-Leistungsschalter nach Anspruch 8,
**dadurch gekennzeichnet,**
**dass** für jede Teillöscheinrichtung ein Lichtbogenleithorn (11) auf der festen Anschlußschiene angeordnet ist.

## Claims

1. Low-voltage circuit breaker (1) having an arc-quenching system for low-voltage circuit breakers having very high rated current values, having parallel arc-quenching chamber inserts (28, 29, 30; 41, 42) arranged in a chamber enclosure which extends over the entire width of the poles and surrounds an entire arc-quenching area, one or more partitions (15, 16; 32), which divide the entire arc-quenching area (14; 31) of the chamber enclosure into compartments (17, 18, 19; 33, 34), being provided for the purpose of holding the arc-quenching chamber inserts, **characterized in that** these partitions (15, 16; 32) are formed as part of the chamber enclosure.

2. Low-voltage circuit breaker according to Claim 1, **characterized in that** the partitions (15, 16; 32) are arranged parallel to one another.

3. Low-voltage circuit breaker according to one of the preceding claims, **characterized in that** the compartments are of different sizes.

4. Low-voltage circuit breaker according to one of the preceding claims, **characterized in that** an appropriate arc splitter cartridge (28, 29, 30; 41, 42) is inserted in each of these compartments (17, 18, 19; 33, 34) which are formed by said partitions (15, 16; 32).

5. Low-voltage circuit breaker according to Claim 4, **characterized in that** each arc splitter cartridge (28, 29, 30; 41, 42) comprises a number of arc splitter plates which are arranged between two isolating walls (22, 23, 24, 25, 26, 27) which are arranged parallel to one another, and **in that** said arc splitter cartridge forms an autonomous component which can be inserted or withdrawn individually.

6. Low-voltage circuit breaker according to one of the preceding claims, **characterized in that**, in order to support and accommodate the arc splitter cartridges (28, 29, 30; 41, 42), the partitions (15, 16; 32) have support elements and holders for the isolating walls (22, 23, 24, 25, 26, 27) of the arc splitter cartridges (28, 29, 30; 41, 42).

7. Low-voltage circuit breaker according to Claim 4, **characterized in that**, in order to retain the arc splitter cartridges (28, 29, 30; 41, 42) in the entire arc-quenching area (9; 14; 31), one arcing chamber cover (43, 44, 45) is provided per switching pole (6, 7, 8).

8. Low-voltage circuit breaker according to one of the preceding claims, **characterized in that** arc guide horns (11) are provided on the fixed terminal bar of the low-voltage circuit breaker.

9. The low-voltage circuit breaker according to Claim 8, **characterized in that** one arc guide horn (11) is arranged on the fixed terminal bar for each quenching device element.

## Revendications

1. Disjoncteur (1) basse tension comprenant un système d'extinction d'arc électrique pour des disjoncteurs basse tension de grande intensité du courant nominal comprenant des inserts (28, 29, 30 ; 41, 42) parallèles de chambre d'extinction d'arc électrique s'étendant dans un boîtier formant chambre s'étendant sur toute la largeur polaire et entourant l'espace total d'extinction d'arc électrique, les inserts de chambre d'extinction d'arc électrique ayant, respectivement, deux éléments latéraux opposés et une pluralité de tôles d'extinction maintenues sur les éléments latéraux, dans lequel, pour maintenir les inserts de chambre d'extinction d'arc électrique, il est prévu une ou plusieurs cloisons (15, 16 ; 32) subdivisant tout l'espace (14 ; 31) d'arc électrique du boîtier formant chambre en divisions (17, 18, 19 ; 33, 34), **caractérisé en ce que** les cloisons (15, 16 ; 32) font partie du boîtier formant la chambre.

2. Disjoncteur basse tension suivant la revendication 1, **caractérisé en ce que** les cloisons (15, 16 ; 32) sont disposées parallèlement entre elles.

3. Disjoncteur basse tension suivant l'une des revendications précédentes, **caractérisé en ce que** les divisions ont des dimensions différentes.

4. Disjoncteur basse tension suivant l'une des revendications précédentes, **caractérisé en ce que** dans chacune de ces divisions (17, 18, 19 ; 33, 34) formées par lesdites cloisons (15, 16 ; 32) est insérée une cartouche (28, 29, 30 ; 41, 42) à tôles d'extinction, qui s'y adapte.

5. Disjoncteur basse tension suivant la revendication 5, **caractérisé en ce que** chaque cartouche (28, 29, 30 ; 41, 42) de tôles d'extinction est constituée d'une multiplicité de tôles d'extinction qui sont disposées entre deux parois (22, 23, 24, 25, 26, 27) isolantes parallèles entre elles et **en ce qu'**elle forme un élément autonome pouvant être inséré individuellement ou retiré individuellement.

6. Disjoncteur basse tension suivant l'une des revendications précédentes, **caractérisé en ce que** les cloisons (15, 16 ; 32) ont, pour le soutien et la réception des cartouches (28, 29, 30 ; 41, 42) de tôles d'extinction, des éléments d'appui et des fixations des parois (22, 23, 24, 25, 26, 27) isolantes des cartouches (28, 29, 30 ; 41, 42) de tôles d'extinction.

7. Disjoncteur basse tension suivant la revendication 4, **caractérisé en ce que**, pour bloquer les cartouches (28, 29, 30 ; 41, 42) de tôles d'extinction, il est prévu dans tout l'espace (9 ; 14; 31) d'extinction d'arc électrique un couvercle (43, 44, 45) de chambre d'extinction par pôle (6, 7, 8) de commutation.

8. Disjoncteur basse tension suivant l'une des revendications précédentes, **caractérisé en ce qu'**il est prévu sur des rails fixes de connexion du disjoncteur basse tension des cornes (11) conductrices d'arc électrique.

9. Disjoncteur basse tension suivant la revendication 8, **caractérisé en ce qu'**une corne (11) de conduction d'arc électrique est prévue pour chaque dispositif d'extinction sur le rail fixe de connexion.
